# EUROPÄISCHE PATENTSCHRIFT

(11) **EP 0 901 108 B1**
(45) Veröffentlichungstag und Bekanntmachung des Hinweises auf die Patenterteilung: **17.05.2006**
(21) Anmeldenummer: 98250280.9
(22) Anmeldetag: 03.08.1998
(51) Int. Cl.: G07B 17/00

(54) **Frankiermaschine**
Franking machine
Machine à affranchir

(30) Priorität: 05.09.1997 DE 29716523 U
(43) Veröffentlichungstag der Anmeldung: 10.03.1999
(73) Patentinhaber: Francotyp-Postalia GmbH, 16547 Birkenwerder (DE)
(72) Erfinder: Müller, Ralf, 12357 Berlin (DE)

(56) Entgegenhaltungen:
- EP-A- 0 744 713
- DE-C- 19 605 014
- US-A- 4 373 185
- US-A- 4 741 526
- US-A- 5 450 158

## Beschreibung

Die Erfindung betrifft eine Frankiermaschine, gemäß der im Oberbegriff des Anspruchs 1 angegebenen Art, welche mit einer Wegsteuerung und mit Mitteln mindestens zur Erfassung eines Papierstaues ausgestattet ist.

Ab einer mittleren bis höheren Anzahl an zu versendenden Briefen oder anderen Postgütern sind Frankiermaschinen zum Frankieren der Postgüter besonders effektiv einsetzbar. Im Unterschied zu anderen Druckern eignet sich eine Frankiermaschine für die Bearbeitung von gefüllten Briefumschlägen, gegebenenfalls auch von sehr unterschiedlichem Format. Wenn nachfolgend zur Abkürzung das Wort Brief, Poststück oder Druckträger benutzt wird, schließt das natürlich alle Arten an Briefkuverts bzw. andere Aufzeichnungsträger mit ein. Als Aufzeichnungsträger können Postgut, Karteikarten, Etiketten oder selbstklebende Streifen aus Papier oder ähnlichem Material verwendet werden.

Moderne Frankiermaschinen setzen vollelektronische digitale Druckvorrichtungen ein. Beispielsweise weist die Frankiermaschine T1000 der Anmelderin ein Thermodruckwerk aus. Mit diesem ist es prinzipiell möglich, beliebige Texte und Sonderzeichen im Frankierstempeldruckbereich zu drucken. Die aus US 4.746.234 bekannte Thermotransfer-Frankiermaschine hat einen Mikroprozessor und ist von einem gesicherten Gehäuse umgeben, welches eine Öffnung für die Zuführung eines Briefes aufweist, wobei die Position und Bewegung nur indirekt ermittelbar sind. Ein mechanischer Briefsensor (Mikroschalter) übermittelt ein Druckanforderungssignal an den Mikroprozessor betreffend eine Information zur Position des Briefes bei dessen Zuführung. Nachteilig ist der hohe Justageaufwand für die Auslösung des Mikroschalters. Der Mikroprozessor steuert dann die Antriebsmotoren und einen Thermotransferdruckkopf. Ein Encoder übermittelt dabei ein aus dem Thermotransferfarbbandtransport abgeleitetes Signal an den Mikroprozessor als Information zur Brieftransportbewegung.

Aus der EP 189 268 B1 ist eine Aufnahmeeinrichtung für Farbbandkassetten bekannt. Die Seitenwand der Kassette weist eine Öffnung auf, durch welche eine Rolle zur Anlage an dem Farbband durchtreten kann, um die Antriebkraft von diesem zu empfangen bzw. auf eine Reibrolle zu übertragen, welche mit einer Encoderscheibe gekoppelt ist. Die Farbbandgeschwindigkeit entspricht annähernd der des Druckgutes, welches zwischen Farbband und Gegendruckrolle transportiert wird. Bei einem Schlupf zwischen Brieftransport und Thermotransferfarbbandtransport ist das abgeleitete Signal nicht mehr korrekt, was das Druckbildaussehen entsprechend beeinflußt.

Aus dem US 5,495,109 (P.B.) ist eine Anordnung für einen in zeitlichem Abstand ausgelösten Druck auf ein Poststück mittels Zeitsteuerung bekannt. Mittels einer Reflexlichtschranke und mittels eines Timers wird der Druck gestartet, so daß das Druckbild auf dem Poststück vom Benutzer genau positioniert werden kann. Allerdings besteht die Möglichkeit, daß bei hohen Briefgeschwindigkeiten ein Briefstau entsteht. Wird der Brief schneller bewegt, verschiebt sich der Punkt der Druckauslösung. Somit paßt der Stempelabdruck nicht mehr vollständig auf das Poststück. Nachteilig ist die erforderliche Justage, welche der Benutzer entsprechend der Druckgeschwindigkeit vornehmen soll. Der Benutzer muß eine unbestimmte Anzahl an Versuchen zur Justage unternehmen, wobei unsicher ist, welche Einstellung der Potentiometer erfolgversprechend ist.

In der DE 196 05 014 C1 ist bereits eine Ausführung für eine Druckvorrichtung (JetMail® ) vorgeschlagen worden, die bei einem nichtwaagerechten annähernd vertikalen Brieftransport einen Frankierdruck mittels eines hinter einer Führungsplatte in einer Ausnehmung stationär angeordneten Tintenstrahldruckkopfs durchführt. Ein Drucksensor ist zur Briefanfangserkennung kurz vor der Ausnehmung für den Tintenstrahldruckkopf angeordnet und wirkt mit einem Inkrementalgeber zusammen. Durch auf dem Transportband angeordnete Andruckelemente ist der Brieftransport schupffrei und das während des Transportes abgeleitete Gebersignal ist korrekt, was die Druckbildqualität positiv beeinflußt. Bei dicken Briefen ist aber die Briefkante nicht immer kantig ausgebildet, sondern kann mehr oder weniger abgerundet sein, so daß der Briefanfang nicht exakt detektiert wird.

Der Erfindung liegt die Aufgabe zugrunde, eine Steuerung zu schaffen, die Probleme vermeidet, welche besonders bei großen Druckaufkommen von unterschiedlicher Post (Mischpost) aus hohen Druckgeschwindigkeiten resultieren. Ein entstehender Briefstau soll auch bei Mischpost rechtzeitig erkannt und möglichst vermieden werden. Der Stempelversatz soll unabhängig von der Druckgeschwindigkeit und ohne Justageaufwand einstellbar sein.

Die Aufgabe wird mit den Merkmalen des Anspruchs 1 gelöst.

Die Frankiermaschine ist mit einer Wegsteuerung und mit Mitteln zur Verhinderung eines Papierstaues ausgestattet. Eine Steuereinrichtung der Frankiermaschine schließt einen Mikroprozessor ein, an welchen ein Encoder und ein Drucksensor angeschlossen sind, wobei letzterer poststromaufwärts unmittelbar vor dem Druckkopf liegend in einer Führungsplatte angeordnet ist. Der Drucksensor liefert Signal für den Druckbeginn und dient zur Briefanfangserkennung. Durch den angeschlossenen Encoder wird die Briefgeschwindigkeit in Transportrichtung bei der Berechnung berücksichtigt, so daß der Weg exakt bestimmt wird, der vom Brief zurückgelegt wurde. Durch den als Durchlichtschranke ausgebildeten Drucksensor wird der Druckbeginn immer exakt detektiert. Wegen der exakten Wegmessung ist keinerlei Justageaufwand nötig. Im Zusammenhang mit der exakten Wegmessung ist somit auch ein beliebiger Stempelversatz exakt realisierbar.
Erfindungsgemäß wird ein Vorbereitungssensor im Abstand zum Drucksensor poststromaufwärts in der Führungsplatte angeordnet, so daß beide Sensoren zueinander in Transportrichtung in vorbestimmter Weise beabstandet sind, wobei ein erster Bandverfahrweg durch einen definierten Brief bestimmt ist. Der Vorbereitungssensor ist somit vom Druckkopf weiter entfernt, als der Drucksensor. Von einem zugeführten Brief wird dessen Position zuerst durchlaufen. Dem Mikroprozessor wird vom Vorbereitungssensor ein erstes Signal folglich vor dem zweiten Signal für den Druckbeginn zugeführt. Aus den Sensorsignalen ist somit auch die Brieflänge je jeweils zugeführten Briefes errechenbar, welche daraufhin überprüft wird, ob sie noch in einem vorgegebenen gültigen Bereich liegt. Erfindungsgemäß ist ein Papierstau in der vorbeschriebenen Frankiermaschine für den Mikroprozessor dadurch feststellbar, daß ein Brief mindestens einen der obigen Sensoren für einen vorbestimmten Bandverfahrweg des Transportbandes bedeckt. Der Mikroprozessor bildet zusammen mit einem Speicher einen Bandzähler, welcher aufgrund der vom Encoder gelieferten Signale aktualisiert wird, so daß eine exakte Wegmessung des Bandverfahrweges ermöglicht wird. Der Mikroprozessor ist programmiert, aufgrund der Vorbereitungs- und Druck-Sensorabfragen und der Ermittlung des Bandverfahrweges einen Papierstau, ein gültiges Briefformat oder einen Fehler festzustellen und die Drucksteuerung weggesteuert exakt vorzunehmen.

Vorteilhafte Weiterbildungen der Erfindung sind in den Unteransprüchen gekennzeichnet bzw. werden nachstehend zusammen mit der Beschreibung der bevorzugten Ausführung der Erfindung anhand der Figuren näher dargestellt. Es zeigen:
- Figur 1,: Details der erfindungsgemäßen Druckeinrichtung,
- Figur 2,: Blockschaltbild zur Ansteuerung der Druckeinrichtung,

Die Figur 1 zeigt Details der erfindungsgemäßen Druckeinrichtung zum Bedrucken eines auf einer Kante 31 stehenden Briefkuverts 3. Diese besteht im wesentlichen aus einem Transportband 10, einer orthogonal zur Transportebene (XZ-Ebene) und einer über dieser in der XY-Ebene angeordneten Führungsplatte 2 sowie einem Tintendruckkopf 4. Das Briefkuvert 3 ist so gewendet und gedreht, daß es mit seiner Oberfläche an den Führungschienen 23 der Führungsplatte 2 anliegt. Die Führungsplatte 2 ist vorzugsweise in einem Winkel y = 18° zum Lot geneigt. Führungsplatte 2 und Transportband 10 bilden miteinander einen Winkel von 90°. Die auf dem Transportband 10 stehenden Briefkuverts 3 liegen zwangsläufig an der Führungsplatte 2 durch die Schräglage derselben an und werden außerdem durch Andruckelemente 12 angedrückt, welche auf dem Transportband 10 befestigt sind. Bei Bewegung des Transportbandes 10 gleiten die Briefe 3 mitgenommen durch die Andruckelemente 12 an den Führungsschienen 23 der feststehenden Führungsplatte 2 entlang. Ein Fortsatz 12132 der Andruckelemente 12 gleitet dabei auf einer Kulisse mit den Auslenkungen 81 bzw. 82, welche das Andrücken bzw. Freigeben des Briefkuvertes vor bzw. nach dem Drucken ermöglicht. In der Führungsplatte 2 ist eine Ausnehmung 21 für den Tintendruckkopf 4 vorgesehen. Die Führungsplatte 2 ist in Transportrichtung stromabwärts im Bereich 25 hinter den Ausnehmungen 21 gegenüber der Anlagefläche für den Brief 3 so weit zurückversetzt, daß die bedruckte Fläche mit Sicherheit frei liegt. Die in der Führungsplatte 2 angeordneten Sensoren 17 bzw. 7 dienen zur Vorbereitung bzw. Briefanfangserkennung und Druckauslösung in Transportrichtung. Die Transporteinrichtung besteht aus einem Transportband 10 und zwei Walzen 11. Eine der Walzen 11 ist die mit einem Motor 15 ausgestattete Antriebswalze. Beide Walzen 11 sind vorzugsweise in nicht dargestellter Weise als Zahnwalzen ausgeführt, entsprechend auch das Transportband 10 als Zahnriemen, was die eindeutige Kraftübertragung sichert. Ein Encoder 5, 6 ist mit der Antriebswalze 11 gekoppelt. Vorzugsweise sitzt die Antriebswalze 11 mit einem Inkrementalgeber 5 fest auf einer Achse, gleichfalls nicht sichtbar. Der Inkrementalgeber 5 ist beispielsweise als Schlitzscheibe ausgeführt, die mit einer Lichtschranke 6 zusammen wirkt.

Die Figur 2 zeigt ein Blockschaltbild zur Ansteuerung der Druckvorrichtung 20 mit einer Steuereinrichtung 1. Die Steuereinrichtung 1 umfaßt einen Mikroprozessor 91 und an sich bekannte Speichermittel 92, 93, 94 und Datumsschaltkreis 95, eine Tastatur 88 und eine Anzeigeeinheit 89 sowie einen anwendungsspezifischen Schaltkreis ASIC, der eine Schnittstellenschaltung 97 aufweist und mit dem Mikroprozessor 91 in Kommunikationsverbindung. Das ASIC der Steuereinrichtung 1 weist außerdem die Schnittstellenschaltung 96 zu der in der Maschinenbasis befindlichen Schnittstellenschaltung 14 auf und stellt mindestens eine Verbindung zu den Sensoren 6, 7, 17 und zu den Aktoren, beispielsweise zum Antriebsmotor 15 für die Walze 11 und zu einer Reinigungs- und Dichtstation RDS für den Tintenstrahldruckkopf 4, sowie zum Tintenstrahldruckkopf 4 der Maschinenbasis her. Die prinzipielle Anordnung und das Zusammenspiel zwischen Tintenstrahldruckkopf und der RDS sind der nicht vorveröffentlichten deutschen Anmeldung 197 26 642.8 entnehmbar, mit dem Titel: Anordnung zur Positionierung eines Tintenstrahldruckkopfes und einer Reinigungs- und Dichtvorrichtung.

Erfindungsgemäß ist der Drucksensor 7 als Durchlichtschranke ausgebildet. Beispielsweise ist eine Sendediode der Durchlichtschranke des Drucksensors 7 in der Führungsplatte 2 und im Abstand dazu, entsprechend der maximale Dicke (in Z-Richtung) der Poststücke (Briefe), eine Empfangsdiode der Durchlichtschranke angeordnet. Beispielsweise ist die Empfangsdiode an einem Trägerblech 8 an der Kulisse befestigt. Genauso wirksam wäre eine umgekehrte Anordnung mit Empfangsdiode in der Führungsplatte 2 und Sendediode am Trägerblech 8. Damit werden bei dünnen wie bei dicken Briefen auf immer gleiche Weise der Briefanfang (Kante) exakt detektiert. Der Drucksensor 7 liefert das Startsignal für die Wegsteuerung zwischen diesem Sensor 7 und der ersten Tintenstrahldruckkopfdüse. Die Drucksteuerung erfolgt auf Basis der Wegsteuerung, wobei der gewählte Stempelversatz berücksichtigt wird, welcher per Tastatur 88 eingegeben und im Speicher NVM 94 nichtflüchtig gespeichert wird. Ein geplanter Abdruck ergibt sich somit aus Stempelversatz (ohne Drucken), dem Frankierdruckbild und gegebenfalls weiteren Druckbildern für Werbeklischee, Versandtinformationen (Wahldrucke) und zusätzlichen editierbaren Mitteilungen.

Es ist vorgesehen, daß die einzelnen Druckelemente des Druckkopfes innerhalb seines Gehäuses mit einer Druckkopfelektronik verbunden sind und daß der Druckkopf für einen rein elektronischen Druck ansteuerbar ist. Der Encoder 5, 6 liefert pro n Druckspalten ein Signal an den Microprozessor. Dies geschieht per Interruptfunktion. Bei jedem Interrupt wird auch ein Bandzähler aktualisiert, der den Bewegungsfortschritt des Motors 15 und somit des Transportbandes 10 festhält. Jede Druckspalte ist vorzugsweise 132 µm breit. Der Bandzähler ist hierbei ein Zweibyte-Zähler, d.h. 2¹⁶-1 Zählerstände sind möglich. Hiermit kann also ein maximaler Briefverfahrweg von Wₘₐₓ = 65535 * 132µm * n erfaßt werden.

Mit dem Vorbereitungssensor 17 wird eine Briefbewertungsroutine angestoßen. Hierfür werden vom Mikroprozessor 91 im Speicher 94 Register angelegt, in die pro Brief der Bandzählerwert bei Erreichen der Briefvorderkante sowie bei Erreichen der Briefhinterkante als Variablen geschrieben werden. Aus der Differenz der beiden Werte (Startwert₁₇ für Briefvorderkante bzw. Stopwert₁₇ für Briefhinterkante) wird vom Mikroprozessor 91 die Brieflänge L = Stopwert₁₇ - Startwert₁₇ ermittelt. Der Mikroprozessor kann dann das Format feststellen, wenn die Brieflänge einem für ein gültiges Format vorbestimmten Bandverfahrweg entspricht. Der Vorbereitungssensor 17 kann vorzugsweise als Reflexlichtschranke ausgebildet sein, weil die Formate für Briefe dermaßen in ihrer Größe abweichen, so daß eine große Toleranz bei der Briefkantenerkennung zulässig ist.

Ist die Brieflänge L kürzer als der geplante Abdruck, wird eine Fehlermeldung ausgegeben. Bei Differenz der beiden Werte kürzer als eine vorbestimmte Länge, d.h. bei L < Lₘᵢₙ wird von einer Störung ohne Brief ausgegangen. Es erfolgt keine Fehlermeldung. Mit dem Empfang des Signals vom Drucksensor 7 wird die Briefbewertung abgeschlossen. Der Mikroprozessor 91 ist programmiert, einen Brief als solchen zu erkennen und zu akzeptieren, wenn:
- die ermittelte Brieflänge L einen Mindestwert Lₘᵢₙ erreicht oder überschreitet (L ≥ Lₘᵢₙ) und
- die ermittelte Differenz der Variablenwerte (Drucksensor_Briefstartwert₇ minus Vorbereitungssensor_Briefstartwert₁₇), d.h. wenn der Verfahrweg W, einen ersten definierten Bandverfahrweg W_{def1} entsprechend dem Abstand der beiden Sensoren 7 und 17 voneinander (einschließlich einen bestimmten +/-Toleranzwert) nicht überschreitet (W ≤ W_{def1}).

Der Verfahrweg W des Transportbandes 10 ist bei schlupffreien Transport eines Briefes oder vergleichbaren Poststückes gleich dem definierten ersten Bandverfahrweg, beispielsweise W_{def1} = 100 mm. Bei einem schlupfarmen Transport eines Briefes wird der Bandverfahrweg W_{def1} definiert, als Summe aus einem Toleranzwert und dem Sensorabstand Abstand zweier Sensoren 7 und 17 in Transportrichtung. Der Vorbereitungssensor 17 detektiert die Briefvorderkante, was vom Mikroprozessor registriert wird, um den Bandzähler zu starten, der die Encoderimpulse aufsummiert, bis die Briefvorderkante den Drucksensor 7 erreicht.

Die aufsummierte Impulszahl wird mit der dem Weg zwischen Vorbereitungssensor 17 und Drucksensor 7 entsprechenden Impulszahl verglichen. Die zulässige Abweichung für den ersten definierten Bandverfahrweg W_{def1} beträgt 10 %. Ein schlupfreicher Transport eines Briefes kann ggf. zu einem Stau führen und führt zu einer Überschreitung des definierten ersten Bandverfahrweges W_{def1}.

Im weiteren Verlauf der vom Mikroprozessor 91 abgearbeiteten Routine werden beide Sensoren 17 und 7 genutzt, um einen Papierstau zu erkennen. Der Drucksensor 7 detektiert die Briefvorderkante, was vom Mikroprozessor registriert wird, um in Verbindung mit dem Signal vom Vorbereitungssensor 17 gegebenenfalls einen Briefstau zu registrieren. Ein Papierstau in der vorbeschriebenen Frankiermaschine wird für den Mikroprozessor 91 dadurch feststellbar, daß ein Brief mindestens einen der beiden Sensoren 17 und 7 für einen zweiten vorbestimmten Bandverfahrweg, vorzugsweise von ca. W_{def2} > 400 mm überdeckt.
Wird die Differenz Drucksensor_Briefstartwert₇ minus Vorbereitungssensor_Briefstartwert₁₇ größer 400 mm kann dies nicht mehr durch ein großes Briefformat verursacht sein, sondern ist nur als Fehlfunktion interpretierbar. Dabei ist vorgesehen, daß der Mikroprozessor 91 die Brieflänge aus der Differenz der beiden Werte entsprechend der von einem der Sensoren 7 oder 17 detektierten Briefhinterkante und Briefvorderkante ermittelt, wobei eine Fehlermeldung ausgegeben wird, wenn die Brieflänge länger als der vorbestimmte Bandverfahrweg ist. Insbesondere ist vorgesehen, daß der Mikroprozessor 91 aus der Differenz der beiden vom Bandzähler gelieferten Werte, Startwert₁₇ für die vom Sensor 17 detektierte Briefvorderkante bzw. Stopwert₁₇ für die vom Sensor 17 detektierte Briefhinterkante, die Brieflänge L ermittelt (mit L = Stopwert₁₇ - Startwert₁₇). Somit kann mit einem der Sensoren das Format feststellt werden, wobei die ermittelte Brieflänge einem für ein gültiges Format vorbestimmten Bandverfahrweg entspricht bzw. in einem der für Formate definierten Bereiche liegt.

Die Drucksteuerung bzw. Sensorabfragen sind also alle weggesteuert. Neben oder zwischen den Sensoren 7 und 17 können weitere Sensoren zur differenzierteren Feststellung eines gültigen Briefformates und/oder zur Wegsteuerung der Frankiermaschine bzw. eines Frankiersystems angeordnet sein.

Die Figur 2 zeigt noch eine weitere Schnittstellenschaltung 99, welche nach rechts über ein Datenkabel 19 mit einer Schnittstellenschaltung 18 der poststromabwärts nachfolgenden Ablagestation verbunden ist und deren Steuerung durch die Steuereinrichtung 1 gestattet. Ein anderes Peripheriegerät links der die Steuereinrichtung 1 und Druckvorrichtung 20 umfassenden Frankiermaschinenbasis ist vorzugsweise eine automatische Zuführstation 28 und mit ihrer Schnittstellenschaltung 13 über Kabel 16 und mit einer Schnittstellenschaltung 98 des ASIC verbunden.

Es ist vorgesehen, daß weitere Sensoren in den vorgenannten weiteren Stationen zur Detektierung der Briefkanten angeordnet sind, welche über vorgenannte Schnittstellen mit dem Mikroprozessor 91 in der Steuereinrichtung 1 gekoppelt sind, um den Systembetrieb zu ermöglichen bzw. zu überwachen.

Der nicht vorveröffentlichten deutschen Anmeldung 197 11 997.2 ist eine für die Peripherieschnittstelle geeignete Ausführungsvariante für mehrere Peripheriegeräte (Stationen) entnehmbar. Sie trägt den Titel: Anordnung zur Kommunikation zwischen einer Basisstation und weiteren Stationen einer Postbearbeitungsmaschine und zu deren Notabschaltung.

Die Druckeinrichtung kann auch unterschiedlich von der bisher beschriebenen Ausführungsform realisiert sein. Die Erfindung ist nicht auf die vorliegenden Ausführungsform beschränkt, da offensichtlich weitere andere Anordnungen bzw. Ausführungen der Erfindung entwickelt bzw. eingesetzt werden können, die vom gleichen Grundgedanken der Erfindung ausgehen, wie von den anliegenden Ansprüchen definiert.

## Patentansprüche

1. Frankiermaschine, mit einer digitalen Druckvorrichtung (20), welche eine Führungsplatte (2) und eine Transportvorrichtung mit Transportband (10) für Druckträger (3) aufweist und welche von einer Steuereinrichtung (1) gesteuert wird, die Drucksteuersignale für einen Druckkopf (4) erzeugt, um die Druckträgeroberfläche mit einem entsprechenden Druckbild zu bedrucken, während der Druckträger (3) am Druckkopf (4) vorbei transportiert wird, wobei ein Drucksensor (7) in der Führungsplatte (2) vor einer Ausnehmung (21) für den Druckkopf (4) angeordnet ist,
**gekennzeichnet dadurch,**
- **daß** ein Vorbereitungssensor (17) in der Führungsplatte (2) stromaufwärts in einem vorbestimmten Abstand vor dem Drucksensor (7) angeordnet ist,
- **daß** die Steuereinrichtung (1) einen Mikroprozessor (91) einschließt, an welchem ein Encoder (5, 6) zur Ermittlung des Bandverfahrweges des Transportbandes (10) und der Vorbereitungssensor (17) und der Drucksensor (7) angeschlossen sind, welche in Transportrichtung vor dem Druckkopf (4) liegen und zueinander in Transportrichtung beabstandet in der Führungsplatte (2) angeordnet sind, wobei der Mikroprozessor (91) zusammen mit einem Speicher (94) einen Bandzähler bildet, welcher aufgrund der vom Encoder (5, 6) gelieferten Signale aktualisiert wird, wobei der Mikroprozessor programmiert ist,
- die Drucksteuerung weggesteuert unter Verwendung der Mittel der vorgenannten Transportvorrichtung, des Vorbereitungssensors (17) und des Drucksensors (7) vorzunehmen, wobei der Mikroprozessor (91) die vom Vorbereitungssensor (17) detektierte Briefvorderkante registriert, um den Bandzähler zu starten, der die Encoderimpulse aufsummiert, bis die Briefvorderkante den Drucksensor (7) erreicht und die aufsummierte Impulszahl mit einer dem Weg zwischen Vorbereitungssensor (17) und Drucksensor (7) entsprechenden Impulszahl verglichen wird sowie
- aufgrund von Vorbereitungs- und Druck-Sensorabfragen und einer Ermittlung des Bandverfahrweges einen Papierstau, ein gültiges Briefformat oder einen Fehler festzustellen, wobei der Mikroprozessor (91) aus der Differenz der beiden vom Bandzähler gelieferten Werte: a) Startwert für die vom Vorbereitungssensor (17) detektierte Briefvorderkante, b) Stopwert für die vom Vorbereitungssensor (17) detektierte Briefhinterkante, die Brieflänge L = Stopwert - Startwert ermittelt.

2. Frankiermaschine, nach Anspruch 1, **gekennzeichnet dadurch, daß** der Drucksensor (7) als Durchlichtschranke ausgebildet ist.

3. Frankiermaschine, nach den Ansprüchen 1 bis 2, **gekennzeichnet dadurch, daß** der Vorbereitungssensor (17) als Reflexlichtschranke ausgebildet ist.

4. Frankiermaschine, nach den Ansprüchen 1 bis 3, **gekennzeichnet dadurch, daß** ein Papierstau in der vorbeschriebenen Frankiermaschine für den Mikroprozessor (91) **dadurch** feststellbar ist, daß ein Brief mindestens einen der Sensoren (7, 17) für einen vorbestimmten Bandverfahrweg überdeckt.

5. Frankiermaschine, nach Anspruch 4, **gekennzeichnet dadurch, daß** der Mikroprozessor (91) die Brieflänge aus der Differenz der beiden Werte entsprechend der von einem der Sensoren (7 oder 17) detektierten Briefhinterkante und Briefvorderkante ermittelt, wobei eine Fehlermeldung ausgegeben wird, wenn die Brieflänge länger als der vorbestimmte Bandverfahrweg ist.

6. Frankiermaschine, nach den Ansprüchen 1 bis 3, **gekennzeichnet dadurch, daß** der Mikroprozessor (91) aus der Differenz der beiden Werte Briefvorderkante bzw. Briefhinterkante die Brieflänge ermittelt bzw. das Format feststellt, wobei eine Fehlermeldung ausgegeben wird, wenn die Brieflänge kürzer als der geplante Abdruck ist.

7. Frankiermaschine, nach den Ansprüchen 1 bis 3, **gekennzeich net dadurch**, daß weitere Sensoren in weiteren Stationen zur Detektierung der Briefkanten angeordnet sind, welche schnittstellenmäßig mit dem Mikroprozessor (91) in der Steuereinrichtung (1) gekoppelt sind, um den Systembetrieb zu ermöglichen bzw. zu überwachen.

## Claims

1. A franking machine with a digital printing device (20) that comprises a guide plate (2) and a transport device with a transport belt (10) for print media (3) and is controlled by a control unit (1) that generates printing control signals for a print head (4) in order to print a respective printed image on the surface of the print medium while the print medium (3) is transported past the print head (4), a printing sensor (7) being arranged in the guide plate (2) before an opening (21) for the print head (4),
**characterized in**
- **that** a preparatory sensor (17) is arranged in the guide plate (2) upstream of and in a pre-defined distance from the printing sensor (7);
- **that** the control unit (1) includes a microprocessor (91) to which an encoder (5, 6) for determining the belt travelling path of the transport belt (10), the preparatory sensor (17) and the printing sensor (7) are connected that are positioned in transport direction upstream of the print head (4) and are arranged in the guide plate (2) in a distance from one another in transport direction, wherein the microprocessor (91) and a memory (94) together form a belt counter that is updated on the basis of the signals delivered by the encoder (5, 6); said microprocessor being programmed
- to perform printing control in a path-controlled manner using the means of the aforementioned transport device, of the preparatory sensor (17) and of the printing sensor (7), wherein the microprocessor (91) registers the front edge of the letter detected by the preparatory sensor (17) in order to start the belt counter that sums up the encoder pulses until the front edge of the letter reaches the printing sensor (7) and the summed-up pulse number is compared with a pulse number corresponding to the path between preparatory sensor (17) and printing sensor (7); and
- to detect a paper jam, a valid letter format or an error by means of polling the preparatory and printing sensors and determining the belt travelling path, wherein the microprocessor (91) determines, on the basis of the difference of the two values supplied by the belt counter: a) start value for the front edge of the letter detected by the preparatory sensor (17), b) stop value for the rear edge of the letter detected by the preparatory sensor (17), the length of the letter L = stop value - start value.

2. A franking machine according to claim 1, **characterized in that** the printing sensor (7) is designed as a transmitted-light barrier.

3. A franking machine according to claims 1 to 2, ch**aracterized in that** the preparatory sensor (17) is designed as a reflective-mode light barrier.

4. A franking machine according to claims 1 to 3, **characterized in that** a paper jam in the above described franking machine can be detected by the microprocessor (91) by the fact that a letter covers one of the sensors (7, 17) for a pre-defined belt travelling path.

5. A franking machine according to claim 4, **characterized in that** the microprocessor (91) determines the length of a letter from the difference of the two values corresponding to the rear edge and the front edge of the letter detected by one of the sensors (7, 17), an error message being issued when the length of a letter is longer than the pre-defined belt travelling path.

6. A franking machine according to claims 1 to 3, **characterized in that** the microprocessor (91) determines the length of a letter or its format from the difference of the two values for front edge and rear edge of the letter, an error message being issued when the length of a letter is shorter than the planned print.

7. A franking machine according to claims 1 to 3, **characterized in that** further detectors are arranged in further stations for detecting the letter edges that are coupled via interface with the microprocessor (91) in the control unit (1) in order to enable and/or monitor the system operation.

## Revendications

1. Machine à affranchir, comportant un dispositif d'impression numérique (20), lequel présente une plaque de guidage (2) et un dispositif de transport avec bande transporteuse (10) pour support d'impression (3) et lequel est commandé par un dispositif de commande (1), qui génère des signaux de commande d'impression pour une tête d'impression (4) afin d'imprimer la surface du support d'impression avec une image imprimée correspondante, tandis que le support d'impression (3) est transporté devant la tête d'impression (4), un capteur d'impression (7) étant agencé dans la plaque de guidage (2) avant un évidement (21) pour la tête d'impression (4), **caractérisée**
- **en ce qu'**un capteur de préparation (17) est agencé en amont dans la plaque de guidage (2) à une distance prédéterminée avant le capteur d'impression (7),
- **en ce que** le dispositif de commande (1) comprend un microprocesseur (91), auquel est relié un encodeur (5, 6) destiné à déterminer la course de translation de bande de la bande de transport (10) et le capteur de préparation (17) ainsi que le capteur d'impression (7), lesquels se trouvent avant la tête d'impression (4) dans le sens de transport et sont agencés écartés les uns par rapport aux autres dans le sens de transport dans la plaque de guidage (2), le microprocesseur (91) formant conjointement avec une mémoire (94) un compteur de bande, lequel est actualisé en raison des signaux fournis par l'encodeur (5, 6), le microprocesseur étant programmé
- afin de procéder à la commande d'impression à course commandée en utilisant les moyens du dispositif de transport susmentionné, le capteur de préparation (17) et le capteur d'impression (7), le microprocesseur (91) enregistrant les bords d'attaque de la lettre détectés par le capteur de préparation (17) afin de lancer le compteur de bande, qui totalise les impulsions de l'encodeur jusqu'à ce que le bord d'attaque de la lettre atteigne le capteur d'impression (7) et le nombre d'impulsions totalisé est comparé avec un nombre d'impulsions correspondant au parcours entre le capteur de préparation (17) et le capteur d'impression (7), ainsi que
- afin de déceler un bourrage de papier, un format de lettre valide ou une erreur en raison d'interrogations du capteur de préparation et du capteur d'impression et d'une détermination de la course de translation de bande, le microprocesseur (91) déterminant la longueur de la lettre L = valeur d'arrêt - valeur de départ à partir de la différence des deux valeurs fournies par le compteur de bande : a) valeur de départ pour le bord d'attaque de la lettre détecté par le capteur de préparation (17), b) valeur d'arrêt pour le bord arrière de la lettre détecté par le capteur de préparation (17).

2. Machine à affranchir selon la revendication 1, **caractérisée en ce que** le capteur d'impression (7) est réalisé sous forme de cellule par transmission.

3. Machine à affranchir selon l'une quelconque des revendications 1 à 2, **caractérisée en ce que** le capteur de préparation (17) est réalisé sous forme de cellule reflex.

4. Machine à affranchir selon l'une quelconque des revendications 1 à 3, **caractérisée en ce qu'**un bourrage de papier est détectable dans la machine à affranchir décrite ci-dessus pour le microprocesseur (91) du fait qu'une lettre recouvre au moins un des capteurs (7, 17) pour une course de translation de bande prédéterminée.

5. Machine à affranchir selon la revendication 4, **caractérisée en ce que** le microprocesseur (91) détermine la longueur de la lettre à partir de la différence des deux valeurs en fonction du bord d'attaque de la lettre et du bord arrière de la lettre détectés par un des capteurs (7 ou 17), un message d'erreur étant émis lorsque la longueur de la lettre est supérieure à la course de translation de bande prédéterminée.

6. Machine à affranchir selon l'une quelconque des revendications 1 à 3, **caractérisée en ce que** le microprocesseur (91) détermine la longueur de la lettre ou en décèle le format à partir de la différence des deux valeurs bord d'attaque de la lettre et bord arrière de la lettre, un message d'erreur étant émis lorsque la longueur de la lettre est inférieure à l'impression prévue.

7. Machine à affranchir selon l'une quelconque des revendications 1 à 3, **caractérisée en ce que** d'autres capteurs sont agencés dans d'autres postes destinés à la détection des bords de la lettre, lesquels sont accouplés en ce qui concerne l'interface avec le microprocesseur (91) dans le dispositif de commande (1) afin de permettre ou de surveiller l'exploitation du système.
